# EUROPÄISCHE PATENTSCHRIFT

(11) **EP 1 108 083 B1**
(45) Veröffentlichungstag und Bekanntmachung des Hinweises auf die Patenterteilung: **26.11.2003**
(21) Anmeldenummer: 99938243.5
(22) Anmeldetag: 14.07.1999
(51) Int. Cl.: D06F 39/00

(54) **VERFAHREN ZUR ERMITTLUNG DES BELADUNGSGEWICHTS EINER WÄSCHETROMMEL UND WÄSCHEBEHANDLUNGSMASCHINE ZUR DURCHFÜHRUNG DES VERFAHRENS**
METHOD FOR DETERMINING THE LOAD WEIGHT OF A WASHING DRUM AND WASHER/DRIER FOR CARRYING OUT THE METHOD
PROCEDE DE DETERMINATION DU POIDS DE LA CHARGE D'UN TAMBOUR DE MACHINE DE TRAITEMENT DE LINGE ET MACHINE METTANT EN OEUVRE LEDIT PROCEDE

(30) Priorität: 17.07.1998 DE 19832292
(43) Veröffentlichungstag der Anmeldung: 20.06.2001
(73) Patentinhaber: BSH Bosch und Siemens Hausgeräte GmbH, 81669 München (DE)
(72) Erfinder: SKRIPPEK, Jörg, D-14641 Priort (DE); HEYDER, Reinhard, D-13403 Berlin (DE)
(86) Internationale Anmeldenummer: EP9904983
(87) Internationale Veröffentlichungsnummer: WO00004220

(56) Entgegenhaltungen:
- EP-A- 0 410 827
- EP-A- 0 523 864
- US-A- 4 607 408
- US-A- 5 507 055

## Beschreibung

Die Erfindung betrifft ein Verfahren zur Ermittlung des Beladungsgewichts einer Wäschetrommel in einer Waschmaschine oder in einem Wäschetrockner, welche von einem Elektromotor direkt angetrieben wird, weicher von einer elektronischen Steuer- oder Regeleinrichtung angesteuert wird, und eine elektrische Maschine in Form einer Waschmaschine oder eines Wäschetrockners zur Durchführung eines erfindungsgemäßen Verfahrens.

Im Stand der Technik sind Waschmaschinen mit einer Wäschetrommel bekannt, welche um eine horizontale Drehachse von einem Elektromotor angetrieben wird und eine mantelseitig angeordnete, verschließbare Beschickungsöffnung aufweist. Die Wäschetrommel kann mit Wäsche beladen werden, wenn sie in einer Drehstellung stillsteht, in weicher sich die Beschickungsöffnung oben befindet. Eine elektronische Steuer- oder Regeleinrichtung zur Steuerung des Elektromotors, welcher die Trommel antreibt, ist derart ausgebildet, daß sie die Trommel jeweils in der Drehstellung zum Stillstand bringt. in welcher sich ihre Beschikkungsöffnung oben befindet.

Ferner ist aus der DE 44 31 846 A1 ein Verfahren zur Steuerung und/oder Regelung einer Waschmaschine oder eines Wäschetrockners bekannt. welches für eine Wäschetrommel. wenn diese mit einer Drehzahl rotiert, bei welcher sich die Wäsche auf ihrem Innenumfang verteilt anlegt, die Unwucht von ungleichmäßig um den Trommelumfang verteilt angeordneter Wäsche sowie das Gesamtgewicht der in der Wäschetrommei enthaltenen Wäsche (Beladung) errechnet und in Abhängigkeit von diesen beiden Werten die Drehzahl eines die Wäschetrommel antreibenden Motors steuert oder regelt. Das Verfahren wird bei beladener (mit Wäsche gefüllter) Wäschetrommel durchgeführt, wenn sich diese mindestens mit der "Anlegedrehzahl" dreht. Die "Anlegedrehzahl" ist diejenige Drehzahl der Wäschetrommel, bei welcher sich die Wäsche um ihren Innenumfang herum verteilt. Beim Anlaufvorgang der Wäschetrommel können hohe Unwuchtmomente auftreten, weil diese von dem bekannten Verfahren nicht berücksichtigt werden. Ferner benötigt das bekannte Verfahren eine komplizierte. teure Elektronikeinrichtung zur Erfassung von Winkelbeschleunigungen der Wäschetrommel. Aus der DE 195 46 185 A1 ist eine Waschmaschine bekannt, deren Wäschetrommel von einem Elektromotor nicht über einen Antriebsriemen, sondern direkt angetrieben wird. Hierzu ist ein Rotor eines Elektromotors drehfest mit einer Antriebswelle der Wäschetrommel verbunden, und der Stator des Elektromotors ist an der Rückwand des Wäschetrommelgehäuses (Laugenbehälters) undrehbar befestigt. Dadurch wird ein exakter Synchronlauf des Motors mit der Wäschetrommel erzielt.

Durch die Erfindung soll die Aufgabe gelöst werden, ein Verfahren und eine Vorrichtung für eine elektrische Maschine mit einer rotierbaren Wäschetrommel zu schaffen, bei welchen auch dann, wenn die Maschine nicht mit Betriebsdrehzahl rotiert, auf einfache und preiswerte Weise sowie exakt die Beladung der Wäschetrommel (das Gewicht der in der Wäschetrommel enthaltenen Wäsche) ermittelt und für beliebige Zwecke benutzt werden kann, insbesondere zur Anzeige des Beladungsgewichtes und/oder zur Steuerung oder Regelung der Drehzahl und/oder Beschleunigung der Wäschetrommel und/oder der Behandlungsdauer des Wäschepostens, der sich in der Wäschetrommel befindet.

Diese Aufgabe wird gemäß der Erfindung durch die kennzeichnenden Merkmale von Anspruch 1, 2, 7 oder 8 gelöst. Durch Anwendung des erfindungsgemäßen Verfahrens wird bei einer Wäschebehandlungsmaschine in einfacher und preiswerter Weise eine Beladungsmessung realisiert. deren Ergebnisse exakt genug sind, um als Einflußparameter in einer Steuerung oder Regelung einer Wäschebehandlungsmaschine verwendet werden zu können. Eine erfindungsgemäß ausgestattete Wäschebehandlungsmaschine vermeidet das sonst bei bekannten Verfahren dieser Art erforderliche Trockenbewegen der in der Wäschetrommel liegenden Wäsche. die dabei durch starke Reibung der aufeinanderliegenden Fasern erheblicher Abnutzung ausgesetzt ist.

Weitere Merkmale der Erfindung sind in den Unteransprüchen enthalten.

Die Erfindung und weitere Vorteile werden im folgenden mit Bezug auf die Zeichnungen anhand von bevorzugten Ausführungsformen der Erfindung als Beispiele beschrieben. In den Zeichnungen zeigen
- Fig. 1: schematisch einen Axialschnitt einer elektrischen Maschine in Form einer Waschmaschine oder eines Waschtrockners mit einer elektronischen Steuer- oder Regeleinrichtung nach der Erfindung,
- Fig. 2: schematisch einen Querschnitt einer Wäschetrommel der Maschine von Fig. 1 mit einem im tiefsten Bereich in ihr liegenden Wäscheposten zur Beschreibung einer ersten Ausführungsform des Verfahrens nach der Erfindung, und
- Fig. 3: schematisch einen Querschnitt der Wäschetrommel von Fig. 1 mit einem in ihrem tiefsten Bereich liegenden Wäscheposten zur Beschreibung einer zweiten Ausführungsform des Verfahrens nach der Erfindung.

Die in Fig. 1 schematisch dargestellte elektrische Maschine in Form einer Waschmaschine oder eines Waschtrockners enthält eine Wäschetrommel 2, weiche in einem Laugenbehälter 4 durch Lager 6 auf der Rückseite drehbar gelagert ist und auf der Vorderseite durch eine im Laugenbehälter 4 vorgesehene Tür 8 und eine in der vorderen Stirnseite 10 gebildete Beschickungsöffnung mit Wäsche 12 beladen werden kann.

Ein Rotor 14 eines Elektromotors 16 ist mit einer Antriebswelle 18 der Wäschetrommel 2 drehfest direkt verbunden, so daß zwischen dem Rotor 14 und der Antriebswelle 18 keine Drehpositions-Differenz auftreten kann. Ein Stator 20 des Elektromotors 16 ist auf der Rückseite einer Rückwand 22 des Laugenbehälters 4 undrehbar befestigt. Der Elektromotor 16 wird von einer elektronischen Steuer- oder Regeleinrichtung 24 über Leitungen 28 gespeist und gesteuert oder geregelt.

Gemäß bevorzugten Ausführungsformen der Erfindung ist der Elektromotor 16 ein elektronisch kommutierter Gleichstrommotor oder ein elektrisch geschalteter Reluktanzmotor oder ein Elektromotor, bei weichem die Steuer- oder Regeleinrichtung 24 die Drehwinkelpositionen des Rotors 14 und damit auch der Wäschetrommel 2 anhand von Kommutierungsschritten oder Steuerpulsen feststellen kann. welche sie dem Elektromotor 16 für dessen Stromversorgung zuführen muß, oder welcher in Abhängigkeit von seinen Drehpositionen Schwankungen in der Stromaufnahme aufweist, ähnlich wie bei einem Reluktanzmotor, welche von der Steuer- oder Regeleinrichtung 24 erfaßt werden können.

Für Motoren der vorgenannten Art ist es nicht erforderlich. zur Ermittlung der Drehpositionen und Drehwinkelstrecken, um welche die Wäschetrommel 2 rotiert, zusätzliche Mittel zu verwenden, beispielsweise einen Tachogenerator 26. Selbstverständlich könnte auch in einem solchen Fall ein Tachogenerator 26 verwendet werden. Bei anderen Typen von Elektromotoren 16 ist zur Erfassung der jeweiligen Drehwinkelposition und der jeweils von einer Ausgangs-Drehwinkelposition bis zu einer End-Drehwinkelposition zurückgelegten Drehwinkelstrecke der Wäschetrommel ein zusätzlicher Sensor erforderlich, vorzugsweise ein Tachogenerator 26, welcher der Steuer- oder Regeleinrichtung 24 entsprechende Signale liefert. Stromversorgungs- und elektrische Signalleitungen 28 verbinden die Steuer- oder Regeleinrichtung 24 mit dem Elektromotor 16. Stromversorgungs- und/oder elektrische Signalleitungen 29 verbinden die Steuer- oder Regeleinrichtung 24 mit der gegebenenfalls verwendeten Zusatzeinrichtung, z.B. dem Tachogenerator 26.

Die Erfindung wird im folgenden ohne Tachogenerator 26 beschrieben, anhand von Beispielen, bei welchen die Steuer- oder Regeleinrichtung 24 eine Lageerfassungseinrichtung zur Erfassung von Drehwinkelpositionen und Drehwinkelstrecken des Rotors 14 enthält, welcher mit der Wäschetrommel 2 antriebsmäßig direkt verbunden ist. Der Elektromotor 16 ist ein elektronisch kommutierter Gleichstrommotor oder ein elektronisch geschalteter Reluktanzmotor oder ein ähnlicher Motor.

Die genannten Motorprinzipien ermöglichen eine relativ hoch auflösende, d.h. sehr genaue Lageerfassungseinrichtung in der Steuer- oder Regeleinrichtung 24 zur Bestimmung der Rotor-Winkellage und Rotor-Winkelgeschwindigkeit. Mit Hilfe einer solchen Lageerfassungseinrichtung läßt sich die Drehwinkelposition und die gedrehte Drehwinkelstrecke der Wäschetrommel 2 jederzeit relativ genau bestimmen. Im Gegensatz zu einem indirekten Antrieb (Keilriemen zwischen Elektromotor und Antriebswelle der Wäschetrommel) sind keine zusätzlichen Mittel zur Synchronisation erforderlich. Durch die Erfindung wird die Ermittlung der Drehwinkel der Wäschetrommel 2 (Rotor 14 des Elektromotors 16) mit einer Messung der Stromaufnahme des Elektromotors 16 kombiniert.

### Anwendungsbeispiel 1:

Fig. 2 zeigt die Wäschetrommel 2 im Querschnitt in einer O°-Drehwinkelstellung, bei welcher die gesamte in sie geladene Wäsche 12 im untersten Bereich der Wäschetrommel 2 liegt. Der Massenschwerpunkt der Wäsche 12 liegt hierbei senkrecht unter der Trommeldrehachse 30. Wenn die Wäschetrommel 2 vom Elektromotor 16 von der 0°-Drehwinkelstellung um eine definierte, vorbestimmte Drehwinkelstrecke 32, welche in der Steuer- oder Regeleinrichtung 24 gespeichert ist, in eine x°-Drehwinkelstellung gedreht und damit die Wäsche 12 in eine gehobene Stellung bis kurz vor ihrem Fallpunkt angehoben wurde, wird von der Steuer- oder Regeleinrichtung 24 in der x°-Drehwinkelposition die Stromaufnahme des Elektromotors 16 gemessen. Der Motorstrom ist proportional dem Drehmoment in der x°-Drehwinkeistellung und somit ein Maß oder Wert für das Gewicht der Wäsche 12 (Beladung der Wäschetrommel 2).

In der Wäschetrommel 2 können in bekannter Weise Mitnehmer 34 zur Rotationsmitnahme der Wäsche 12 vorgesehen sein.

### Anwendungsbeispiel 2:

Entsprechend Fig. 3 ist in der elektronischen Steuer- oder Regeleinrichtung 24 ein definierter, vorbestimmter, maximaler Stromwert gespeichert. Die Steuer- oder Regeleinrichtung 24 mißt die Drehwinkelstrecke "x", um welche die Wäschetrommel 2 von dem Elektromotor 16 ausgehend von der 0°-Drehwinkelstellung gedreht werden muß, bis die Stromaufnahme des Motors den gespeicherten Stromwert erreicht hat. Somit ist die zurückgelegte Winkelstrekke "x" ein Maß für die Beladung bzw. das Gewicht der Wäsche 12 in der Wäschetrommel 2.

Bei beiden Anwendungsbeispielen 1 und 2 befindet sich in der 0°-Drehwinkelstellung die gesamte Wäsche im unteren Bereich der Wäschetrommel 2. Sie wird dann durch Drehen der Wäschetrommel 2 in eine gehobene, seitlich versetzt zur Trommeldrehachse 30 liegende Position gebracht, welche beim Anwendungsbeispiel nach Fig. 2 durch die x°-Drehwinkelposition und beim Anwendungsbeispiel nach Fig. 3 durch die Drehwinkelstrecke "x" definiert ist.

## Patentansprüche

1. Verfahren zur Ermittlung des Beladungsgewichts einer horizontal gelagerten Wäschetrommel in einer Waschmaschine oder in einem Wäschetrockner, welche von einem Elektromotor angetrieben wird, welcher von einer elektronischen Steuer- oder Regeleinrichtung angesteuert wird, **dadurch gekennzeichnet, daß** die Wäschetrommel (2) vom Elektromotor (16) direkt angetrieben wird, daß die Wäschetrommel (2) von dem Elektromotor (16) von einer 0°-Drehwinkelposition (0°), bei welcher der gesamte Wäscheposten (12) in ihr in einer unteren Lage liegt, um einen vorbestimmten, definierten Drehwinkel (32) in eine x°-Drehwinkelposition gedreht wird, in welcher der Wäscheposten (12) in einer angehobenen Lage liegt und bei weicher der Massenschwerpunkt des Wäschepostens (12) sich in seitlichem Abstand neben einer theoretischen, sich in Längsrichtung der Wäschetrommel-Drehachse erstreckenden vertikalen Ebene befindet, und daß von der Steuer- oder Regeleinrichtung (24) das Erreichen der x°-Drehwinkelposition ermittelt wird und in dieser x°-Drehwinkelposition der elektrische Antriebsstrom des Elektromotors gemessen und ein entsprechender Meßwert erzeugt wird, welcher seinerseits dem Gewicht des Wäschepostens (12) entspricht.

2. Verfahren zur Ermittlung des Beladungsgewichts einer horizontal gelagerten Wäschetrommel in einer Waschmaschine oder in einem Wäschetrockner, welche von einem Elektromotor angetrieben wird, welcher von einer elektronischen Steuer- oder Regeleinrichtung angesteuert wird, **dadurch gekennzeichnet, daß** die Wäschetrommel (2) vom Elektromotor (16) direkt angetrieben wird, daß in der Steuer- oder Regeleinrichtung (24) ein vorbestimmter, definierter, maximaler Stromwert abgespeichert ist, daß die Stromaufnahme des Elektromotors (16) gemessen wird, und daß die Wäschetrommel (2) von dem Elektromotor (16) aus einer 0°-Drehwinkelposition, bei welcher der gesamte Wäscheposten (12) in einer unteren Lage in der Wäschetrommel liegt, soweit gedreht wird, bis die Steueroder Regeleinrichtung während des Drehens der Wäschetrommel feststellt, daß die Stromaufnahme des Elektromotors (16) dem abgespeicherten maximalen Stromwert entspricht, wobei durch Drehen der Wäschetrommel der Wäscheposten (12) in eine angehobene Lage gedreht wurde, bei welcher der Massenschwerpunkt des Wäschepostens (12) in seitlichem Abstand neben einer sich in Längsrichtung der Trommeldrehachse erstreckenden vertikalen Ebene liegt, und daß die von der 0°-Drehwinkelposition bis zum Erreichen des maximalen Stromwertes zurückgelegte Drehwinkelstrecke (x) ermittelt und ein dieser Drehwinkelstrecke (x) entsprechendes Signal erzeugt wird, welches ein Maß für das Gewicht des Wäschepostens (12) ist.

3. Verfahren nach Anspruch 1 oder 2, **dadurch gekennzeichnet. daß** als Elektromotor (16) ein Motor verwendet wird, dessen Stromaufnahme oder dessen von der Steuer- oder Regeleinrichtung (24) erzeugte Ansteuersignale von den Drehwinkelpositionen seines Rotors (16) relativ zu seinem Stator (20) abhängig sind, und daß diese Stromaufnahme-Schwankungen oder diese Ansteuersignale von der Steueroder Regeleinrichtung (24) zur Definition (Anspruch 1) oder zur Berechnung (Anspruch 2) der Drehwinkelstrecke (32; x) verwendet werden. um welche die Wäschetrommel (2) von der 0°-Drehwinkelposition bis zu der Drehwinkelposition gedreht wird, bei welcher von der Steuer- oder Regeleinrichtung (24) das Gewicht des Wäschepostens (12) ermittelt wird.

4. Verfahren nach Anspruch 3, **dadurch gekennzeichnet, daß** als Elektromotor (16) ein elektronisch kommutierter Gleichstrommotor verwendet wird und daß die Anzahl der Kommutierungsschritte, beginnend bei der 0°-Drehwinkelposition der Wäschetrommel (2) bis zu der Drehwinkelposition, an der das Belastungsgewicht ermittelt wird, zur Definition der x-Drehwinkelposition (Anspruch 1) oder Berechnung der Drehwinkelstrecke (x) (Anspruch 2) benutzt wird.

5. Verfahren nach Anspruch 1 oder 2, **dadurch gekennzeichnet. daß** als Elektromotor (16) ein elektronisch gesteuerter Reluktanzmotor verwendet wird.

6. Verfahren nach Anspruch 1 oder 2, **dadurch gekennzeichnet. daß** zur Erkennung der jeweiligen Drehwinkelposition der Wäschetrommel (2) ein Tachogenerator (26) benutzt wird, welcher in Abhängigkeit von Drehwinkelbewegungen der Wäschetrommel elektrische Impulse erzeugt, deren Anzahl ein Maß für die jeweils zurückgelegte Drehwinkelstrecke ist.

7. Elektrische Maschine in Form einer Waschmaschine oder eines Wäschetrockners, enthaltend eine Wäschetrommel (2), welche an einem stationären Maschinenteil (4) um eine Drehachse drehbar gelagert ist, einen Elektromotor (16) zum direkten Antrieb der Wäschetrommel (2) und eine elektronische Steuer- oder Regeleinrichtung (24) für den Elektromotor (16), zur Durchführung eines Verfahrens nach einem der Ansprüche 1 bis 6, **dadurch gekennzeichnet, dass** die Steueroder Regeleinrichtung Mittel enthält, die aus dem Drehmoment des Elektromotors ein elektrische Signal bilden, das nach einem Vergleich mit einem Referenzwert ein Regelsignal auslöst, durch das dem Elektromotor gerade so viel Energie zuführbar ist, dass die Wäschetrommel (2) von dem mit ihr direkt gekuppelten Elektromotor (16) von einer 0°-Drehwinkelposition (0°), bei welcher der gesamte Wäscheposten (12) in ihr in einer unteren Lage liegt, um einen vorbestimmten, definierten Drehwinkel (32) in eine x°-Drehwinkelposition gedreht und dort gehalten wird, in welcher der Wäscheposten (12) in einer angehobenen Lage liegt und bei welcher der Massenschwerpunkt des Wäschepostens (12) sich in seitlichem Abstand neben einer theoretischen, sich in Längsrichtung der Wäschetrommel-Drehachse erstreckenden vertikalen Ebene befindet.

8. Elektrische Maschine nach Anspruch 7, **dadurch gekennzeichnet, dass** in der Steuer- oder Regeleinrichtung (24) ein vorbestimmter, definierter, maximaler Stromwert gespeichert ist, dass mittels der Steuer- oder Regeleinrichtung (24) die Stromaufnahme des Elektromotors (16) messbar ist, und dass die Wäschetrommel (2) durch den Elektromotor (16) von einer in der Steuer- oder Regeleinrichtung (24) gespeicherten 0°-Drehwinkelposition, bei welcher der gesamte Wäscheposten (12) in ihr in einer unteren Lage liegt, soweit gedreht wird, bis die Mittel zum Bilden eines drehmomentabhängigen elektrischen Signals während des Drehens der Wäschetrommel und zum Vergleichen dieses Signals mit einem Referenzsignal feststellen, dass die Stromaufnahme des Elektromotors (16) dem gespeicherten maximalen Stromwert entspricht, wobei durch Drehen der Wäschetrommel der Wäscheposten (12) in eine angehobene Lage gedreht wurde, bei welcher der Massenschwerpunkt des Wäschepostens (12) in seitlichem Abstand neben einer sich in Längsrichtung der Trommeldrehachse erstreckenden vertikalen Ebene liegt.

## Claims

1. Method of determining the loading weight of a horizontally mounted laundry drum in a washing or in a laundry drier, which is driven by an electric motor controlled by an electronic control or regulating device, **characterised in that** the laundry drum (2) is directly driven by the electric motor (16), that the laundry drum (2) is rotated by the electric motor (16) from a 0° rotational angle position (0°), in which the entire laundry batch (5) therein lies in a lower position, through a predetermined, defined rotational angle (32) to an x° rotational angle position, in which the laundry batch (12) lies in an elevated position and in which the centre of gravity of the laundry batch (12) is disposed at a lateral spacing adjacent to a theoretical vertical plane extending in longitudinal direction of the laundry drum axis of rotation, and that the attainment of the x° rotational angle position is determined by the control or regulating device (24) and the electrical drive current of the electric motor is measured in this x° rotational angle position and a corresponding measurement value is generated which in turn corresponds with the weight of the laundry batch (12).

2. Method of determining the loading weight of the horizontally mounted laundry drum in a washing machine or in a laundry drier, which is driven by an electric motor controlled by an electronic control or regulating device, **characterised in that** the laundry drum (2) is directly driven by the electric motor (16), that a predetermined, defined maximum current value is stored in the control or regulating device (24), that the current take-up of the electric motor (16) is measured and that the laundry drum (2) is rotated by the electric motor (16) from a 0° rotational angle position, in which the entire laundry batch (12) lies in a lower position in the laundry drum, until the control or regulating device during rotation of the laundry drum establishes that the current take-up of the electric motor (16) corresponds with the stored maximum current value, wherein through rotation of the laundry drum the laundry batch (12) was rotated into an elevated position in which the centre of gravity of the laundry batch (12) lies at a lateral spacing adjacent to a vertical plane extending in longitudinal direction of the drum axis of rotation, and that the rotational angle path (x) covered from the 0° rotational angle position until attainment of the maximum current value is ascertained and a signal, which is a measure for the weight of the laundry batch (12), corresponding with this rotational angle path (x) is generated.

3. Method according to claim 1 or 2, **characterised in that** a motor, the current take-up of which or the control signals of which generated by the control or regulating device (24) are dependent on the rotational angle positions of its rotor (15) relative to its stator (20), is used as electric motor (16), and that the current take-up fluctuations or these control signals of the control or regulating device (24) are used for the definition (Claim 1) or for calculation (Claim 2) of the rotational angle path (32; x) through which the laundry drum (2) is rotated from the 0° rotational angle position to the rotational angle position in which the weight of the laundry batch (12) is determined by the control or regulating device (24).

4. Method according to claim 3, **characterised in that** an electronically commutated direct-current motor is used as electric motor (16) and that the number of commutation steps beginning at the 0° rotational angle position of the laundry drum (2) up to the rotational angle position at which the loading weight is determined is used for definition of the x rotational angle position (Claim 1) or calculation of the rotational angle path (x) (Claim 2).

5. Method according to claim 1 or 2, **characterised in that** an electronically controlled reluctance motor is used as electric motor (16).

6. Method according to claim 1 or 2, **characterised in that** a tachogenerator (26) is used for recognition of the respective rotational angle position of the laundry drum (2) and generates electrical pulses in dependence on the rotational angle movements of the laundry drum, the number of pulses being a measure for the respectively covered rotational angle path.

7. Electrical machine in the form of a washing machine or a laundry drier, comprising a laundry drum (2) which is mounted at a stationary machine part (4) to be rotatable about an axis of rotation, an electric motor (16) for direct drive of the laundry drum (2) and an electronic control or regulating device (24) for the electric motor (16), for carrying out the method according to one of claims 1 to 6, **characterised in that** the control or regulating device comprises means which from the torque of the electric motor form an electrical signal which after comparison with a reference value triggers a regulating signal by which just so much energy can be supplied to the electric motor that the laundry drum (2) is rotated by the electric motor (16) directly coupled therewith from a 0° rotational angle position (0°), in which the entire laundry batch (12) in the drum lies in a lower position, through a predetermined, defined rotational angle (32) to an x° rotational angle position, in which the laundry batch (12) lies in an elevated position and in which the centre of gravity of the laundry batch (12) is disposed at a lateral spacing adjacent to a theoretical vertical plane extending in longitudinal direction of the laundry drum axis of rotation, and is held in the latter rotational angle position.

8. Electrical machine according to claim 7, **characterised in that** a predetermined, defined maximum current value is stored in the control or regulating device (24), that the current take-up of the electric motor (16) can be measured by means of the control or regulating device (24) and that the laundry drum (2) is rotated by the electric motor (16) from a 0° rotational angle position, which is stored in the control or regulating device (24) and in which the entire laundry batch (12) in the drum lies in a lower position, until the means for forming a torque-dependent electrical signal during the rotation of the laundry drum and for comparison of this signal with a reference signal establish that the current take-up of the electric motor (16) corresponds with the stored maximum current value, wherein through rotation of the laundry drum the laundry batch (12) was rotated into an elevated position in which the centre of gravity of the laundry batch (12) lies at a lateral spacing adjacent to a vertical plane extending in longitudinal direction of the drum axis of rotation.

## Revendications

1. Procédé de détermination du poids de la charge d'un tambour logé horizontalement dans une machine à laver ou dans un sèche-linge et entraîné par un moteur électrique commandé par un dispositif électronique de commande ou de réglage, **caractérisé en ce que** le tambour (2) est entraîné directement par le moteur électrique (16), **en ce que** le moteur électrique (16) fait tourner ledit tambour (2) au départ d'une position angulaire de rotation 0° (0°) dans laquelle le lot de linge (12) se trouve entièrement dans une position inférieure dans ledit tambour pour lui faire décrire un angle de rotation (32) défini et prédéterminé et l'amener dans une position angulaire de rotation x° dans laquelle le lot de linge (12) se trouve dans une position plus élevée et dans laquelle le centre de gravité de la masse du lot de linge (12) se trouve à une distance latérale à côté d'un plan vertical théorique qui s'étend dans le sens de la longueur de l'axe de rotation du tambour, et **en ce que** le dispositif de commande ou de réglage (24) détecte que la position angulaire de rotation x° est a tteinte, **en ce que** le courant électrique d'entraînement du moteur électrique est mesuré dans ladite position angulaire de rotation x° et **en ce qu'**une valeur de mesure correspondante est générée, laquelle correspond, pour sa part, au poids du lot de linge (12).

2. Procédé de détermination du poids de la charge d'un tambour logé horizontalement dans une machine à laver ou dans un sèche-linge et entraîné par un moteur électrique commandé par un dispositif électronique de commande ou de réglage, **caractérisé en ce que** le tambour (2) est entraîné directement par le moteur électrique (16), **en ce qu'**une valeur maximale de courant, définie et prédéterminée, est mise en mémoire dans le dispositif de commande ou de réglage (24), **en ce que** la consommation de courant du moteur électrique (16) est mesurée et **en ce que** le moteur électrique (16) fait tourner ledit tambour (2) au départ d'une position angulaire de rotation 0°, dans laquelle le lot de linge (12) se trouve entièrement dans une position inférieure dans ledit tambour, jusqu'à ce que, pendant la rotation dudit tambour, le dispositif de commande ou de réglage constate que la consommation de courant du moteur électrique (16) correspond à la valeur de courant maximale mise en mémoire, la rotation du tambour ayant amené le lot de linge (12) dans une position plus élevée dans laquelle le centre de gravité de la masse du lot de linge (12) se trouve à une distance latérale à côté d'un plan vertical qui s'étend dans le sens de la longueur de l'axe de rotation du tambour, **en ce que** la distance angulaire de rotation (x) parcourue de la position angulaire de rotation 0° jusqu'à l'obtention de la valeur de courant maximale est déterminée et **en ce qu'**un signal correspondant à ladite distance angulaire de rotation (x) est généré, lequel constitue une mesure du poids du lot de linge (12).

3. Procédé selon la revendication 1 ou 2, **caractérisé par** l'utilisation, en tant que moteur électrique (16), d'un moteur dont la consommation de courant ou les signaux de commande générés par le dispositif de commande ou de réglage (24) sont dépendants des positions angulaires de rotation de son rotor (16) par rapport à son stator (20) et en ce que ces variations de la consommation de courant ou lesdits signaux de commande sont utilisés par ledit dispositif de commande ou de réglage (24) pour la définition (revendication 1) ou pour le calcul (revendication 2) de la distance angulaire de rotation (32; x) parcourue par le tambour (2) qui subit une rotation le faisant passer de la position angulaire de rotation 0° à la position angulaire de rotation dans laquelle le dispositif de commande ou de réglage (24) établit le poids du lot de linge (12).

4. Procédé selon la revendication 3, **caractérisé par** l'utilisation, en tant que moteur électrique (16), d'un moteur à courant continu à commutation électronique et en ce que le nombre des étapes de commutation, en commençant à la position angulaire de rotation 0° du tambour (2) et en allant jusqu'à la position angulaire de rotation dans laquelle le poids de la charge est déterminé, est utilisé pour la définition de la position angulaire de rotation x (revendication 1) ou pour le calcul de la distance angulaire de rotation (x) (revendication 2).

5. Procédé selon la revendication 1 ou 2, **caractérisé par** l'utilisation, en tant que moteur électrique (16), d'un moteur à réluctance à commande électronique.

6. Procédé selon la revendication 1 ou 2, **caractérisé par** l'utilisation, aux fins d'identifier chaque position angulaire de rotation du tambour (2), d'une génératrice tachymétrique (26) qui génère, en dépendance de mouvements angulaires de rotation du tambour, des impulsions électriques dont le nombre constitue une mesure de la distance angulaire de rotation parcourue dans chaque cas.

7. Machine électrique réalisée sous la forme d'une machine à laver ou d'un sèche-linge contenant un tambour (2) supporté par une pièce de machine (4) fixe de manière à pouvoir tourner autour d'un axe de rotation, un moteur électrique (16) pour l'entraînement direct du tambour (2) ainsi qu'un dispositif électronique de commande ou de réglage (24) dudit moteur électrique (16) et mettant en oeuvre un procédé selon l'une des revendications 1 à 6, **caractérisée en ce que** le dispositif de commande ou de réglage contient des moyens pour former, à partir du couple de rotation du moteur électrique, un signal électrique qui, après une comparaison avec une valeur de référence, déclenche un signal de réglage a yant pour effet qu'au moteur électrique peut être amenée la juste quantité d'énergie requise pour que ledit moteur électrique (16), directement couplé au tambour (2), fasse tourner ledit tambour (2) d'une position angulaire de rotation 0° (0°), dans laquelle le lot de linge (12) se trouve entièrement dans une position inférieure dans ledit tambour, pour l'amener, en lui faisant décrire un angle de rotation (32) défini et prédéterminé, dans une position angulaire de rotation x° dans laquelle ledit lot de linge (12) se trouve dans une position plus élevée et dans laquelle le centre de gravité de la masse du lot de linge (12) se trouve à une distance latérale à côté d'un plan vertical théorique qui s'étend dans le sens de la longueur de l'axe de rotation du tambour, et le maintenir dans cette position.

8. Machine électrique selon la revendication 7, **caractérisée en ce qu'**une valeur maximale de courant, définie et prédéterminée, est mise en mémoire dans le dispositif de commande ou de réglage (24), **en ce que** la consommation de courant du moteur électrique (16) est mesurable au moyen du dispositif de commande ou de réglage (24) et **en ce que** le moteur électrique (16) fait tourner le tambour (2) au départ d'une position angulaire de rotation 0° mise en mémoire dans le dispositif de commande ou de réglage (24), dans laquelle le lot de linge (12) se trouve entièrement dans une position inférieure dans ledit tambour, jusqu'à ce que les moyens servant à former un signal électrique dépendant du moment de rotation pendant la rotation dudit tambour et servant à comparer ledit signal avec un signal de référence constatent que la consommation de courant du moteur électrique (16) correspond à la valeur de courant maximale mise en mémoire, la rotation du tambour ayant amené le lot de linge (12) dans une position plus élevée dans laquelle le centre de gravité de la masse du lot de linge (12) se trouve à une distance latérale à côté d'un plan vertical qui s'étend dans le sens de la longueur de l'axe de rotation du tambour.
